# FASCICULE DE BREVET EUROPEEN

(11) **EP 1 625 092 B1**
(45) Date de publication et mention de la délivrance du brevet: **20.02.2008**
(21) Numéro de dépôt: 04742845.3
(22) Date de dépôt: 13.04.2004
(51) Int. Cl.: B66D 1/30, A63J 1/02

(54) **DISPOSITIF POUR DEPLACER VERTICALEMENT UN OU PLUSIEURS OBJETS TOUT EN CONSERVANT LEUR ORIENTATION ET LEUR POSITIONNEMENT DEFINIS INITIALEMENT**
VORRICHTUNG ZUM VERTIKALEN BEWEGEN EINES ODER MEHRERER GEGENSTÄNDE UNTER AUFRECHTERHALTUNG IHRER URSPRÜNGLICH DEFINIERTEN AUSRICHTUNG UND POSITIONIERUNG
DEVICE FOR VERTICALLY MOVING ONE OR MORE OBJECTS WHILE MAINTAINING THEIR INITIALLY DEFINED ORIENTATION AND POSITIONING

(30) Priorité: 11.04.2003 FR 0304521
(43) Date de publication de la demande: 15.02.2006
(73) Titulaire: Pichon, Marc, 29200 Brest (FR); Lecomte, Michel, 44300 Nantes (FR)
(72) Inventeur: Pichon, Marc, 29200 Brest (FR); Lecomte, Michel, 44300 Nantes (FR)
(74) Mandataire: Rhein, Alain
(86) Numéro de dépôt international: PCT/FR2004/050159
(87) Numéro de publication internationale: WO 2004/096692

(56) Documents cités:
- DE-U- 29 822 894
- GB-A- 244 572
- US-A- 1 810 890
- US-A- 3 266 748

## Description

La présente invention a pour objet un dispositif de levage permettant de déplacer verticalement un ou plusieurs objets tout en conservant leur orientation et leur positionnement définis initialement.

Un tel dispositif trouvera, non limitativement, une application particulière dans le domaine de l'agencement de magasin, notamment pour suspendre aussi bien des affiches que des objets publicitaires ou des articles proposés à la vente.

De manière générale, la suspension de tels objets ou articles est réalisée au travers d'éléments filaires, ou brins, accrochés au plafond du local à équiper. Les plus aboutis des dispositifs comprenant ces éléments filaires sont associés à des moyens d'enroulement de type treuil qui facilitent la manutention de ces objets ou articles, c'est-à-dire les opérations d'accrochage et de décrochage, en permettant de les amener à hauteur d'homme.

Lorsque ces dispositifs ne comportent qu'un seul brin, il est facile de régler la hauteur des objets ou articles accrochés, mais il est toutefois préféré d'accrocher de tels objets ou articles au moyen de plusieurs brins pour éviter que ces derniers se mettent à tourner, et/ou pour leur donner une orientation particulière.

Lorsque ces dispositifs comportent plusieurs brins, notamment deux, ceux-ci ont des courses identiques et, sauf à disposer d'un objet ou article présentant des points d'accrochage parfaitement alignés horizontalement, ou à calculer de combien raccourcir certains desdits brins et à réaliser ledit raccourcissement, il est difficile de déplacer verticalement lesdits objets ou articles tout en leur conservant leur orientation et leur positionnement définis initialement.

Pour pallier cet inconvénient on utilise généralement plusieurs dispositifs à un seul brin de suspension pilotés individuellement, éventuellement simultanément au moyen d'un automate.

De telles installations sont toutefois relativement onéreuses, et difficilement implantables en tous lieux.

On connaît aussi par le document GB-A-244 572 un treuil permettant de soulever et abaisser des décors de théâtre, et qui comprend un arbre mené par un moyen moteur, et sur lequel sont montées des poulies d'enroulement de câble. La liaison entre l'arbre et chacune des poulies est réalisée au travers de galets aptes à prendre deux positions, l'une active dans laquelle les galets viennent se coincer entre ledit arbre et ladite poulie, et une passive dans laquelle les galets n'assurent pas la liaison entre l'arbre et la poulie. Le passage en position active est réalisé naturellement lors de l'enroulement ou le déroulement du câble sous l'effet de la traction exercée par ce dernier sur la poulie. Le passage en position passive est réalisé par le désengagement des galets, à cet effet chaque poulie comporte deux disques disposés de part et d'autre de celle-ci, montés fous sur l'arbre, et traversés par des goupilles aptes chacune à venir au contact d'un galet, en sorte que l'actionnement manuel de l'un au moins desdits disques, dans le sens inverse de l'enroulement, a pour effet de venir repousser physiquement le galet et donc de le désengager.

L'utilisation de ce treuil nécessite d'intervenir au niveau de chacun des disques pour débloquer les poulies afin de pouvoir régler la longueur des brins, ce qui est peu pratique.

La présente invention a pour but de remédier à ces divers inconvénients en proposant un dispositif de levage permettant de déplacer verticalement un ou plusieurs objets tout en conservant leur orientation et leur positionnement définis initialement, de conception simple et peu onéreuse.

Le dispositif de levage permettant de déplacer verticalement un ou plusieurs objets tout en conservant leur orientation et leur positionnement définis initialement selon l'invention, est du type comprenant un arbre mû en rotation par un moyen moteur pour enrouler ou dérouler au moins deux brins servant à la suspension du ou desdits objets ledit arbre portant plusieurs modules d'enroulement, un pour chacun desdits brins, chacun desdits modules comprenant un élément recevant le brin enroulé, et étant lié audit arbre au travers de moyens débrayables, ledit dispositif de levage se caractérisant en ce que lesdits moyens débrayables sont définis par des moyens de friction qui assurent la liaison entre ledit arbre et ledit élément qui reçoit le brin enroulé, et qui sont débrayables sous l'effet d'une force de traction lorsque celle-ci dépasse une valeur seuil.

Un tel dispositif permet de dérouler, en position débrayée, la longueur de brin nécessaire, puis de figer cette longueur pour chacun des brins, et de conserver les différences de longueur au gré des opérations d'enroulement et de déroulement.

Selon un mode de réalisation particulier du dispositif de levage selon l'invention chaque module d'enroulement comprend un premier élément tubulaire enfilé sur l'arbre et solidaire en rotation de celui-ci, et coopérant avec un second élément tubulaire en libre rotation sur ledit arbre et servant de bobine d'enroulement au brin, les parties coopérantes desdits éléments tubulaires étant aptes à coopérer par friction sous l'action d'un moyen élastique poussant l'un desdits éléments tubulaires en direction de l'autre.

Selon une caractéristique additionnelle du mode de réalisation particulier du dispositif de levage selon l'invention, le moyen élastique consiste en un ressort dont la pression est réglable.

On notera que de manière avantageuse la valeur seuil da force de traction nécessaire à vaincre la résistance du moyen de fiction peut être choisie en sorte que le dispositif fonctionne comme un limiteur de couple.

Selon une autre caractéristique additionnelle du dispositif de levage selon l'invention, chacun des brins est associé à un moyen de butée de longueur prédéterminée, contre lequel l'objet vient en butée lors de l'enroulement.

Les avantages et les caractéristiques du dispositif de levage selon l'invention, ressortiront plus clairement de la description qui suit et qui se rapporte au dessin annexé, lequel en représente un mode de réalisation non limitatif.

Dans le dessin annexé la figure unique représente une schématique et en perspective d'un dispositif de levage selon l'invention.

En référence à cette figure, on peut voir un dispositif de levage permettant de déplacer verticalement un ou plusieurs objets tout en conservant leur orientation et leur positionnement définis initialement selon l'invention comprend un carter 1 renfermant un arbre 2 apte à être mû en rotation par un moteur 3.

Le dispositif comprend plusieurs modules 4 d'enroulement de brins 40, 41 et 42.

Chaque module d'enroulement est défini par un élément tubulaire 43 enfilé sur l'arbre 2 et solidarisé en rotation à celui-ci, et un élément tubulaire 44 également enfilé sur l'arbre 2 mais en libre rotation, et destiné à l'enroulement des brins 40, 41 et 42.

Les éléments tubulaires 43 et 44 coopèrent l'un avec l'autre par l'intermédiaire d'une zone de friction et sous l'action d'un ressort 45 qui repousse l'élément tubulaire 44 vers l'élément tubulaire 43.

La pression exercée par le ressort 45 est réglable, au moyen d'un système vis écrou ou analogue.

La rotation de l'arbre 2 sous l'action du moteur 1 permet donc simultanément l'enroulement et le déroulement des brins 40, 41 et 42, par contre les modules 4 permettent de régler individuellement la longueur des brins 41, 41 et 42 en y exerçant une traction de force suffisante à vaincre la résistance du moyen de fiction concerné.

Dans l'exemple représenté, le dispositif selon l'invention permet de suspendre deux objets, un objet 5 suspendu au brin 40, et un objet 6 suspendu aux brins 41 et 41. Les objets 5 et 6 ne sont pas à suspendre à la même hauteur, par contre il est nécessaire pour les opérations d'accrochage et de décrochage de les amener à hauteur d'homme.

Le dispositif selon l'invention permet d'obtenir ce résultat avec un seul appareil, puisque la longueur de chacun des brins 40, 41 et 42 est réglable individuellement.

Le réglage de la longueur peut également être obtenu de manière plus précise et automatique, par l'intermédiaire d'éléments de butée 10, solidaire du carter 1, et contre lesquels vient buter l'objet 6 lors de l'enroulement des brins 41 et 42.

Les éléments de butée 10 sont de longueurs prédéterminées en fonction de l'objet à suspendre. En pratique, les brins sont déroulés, puis le ou les objets y sont accrochés, les brins sont ensuite enroulés jusqu'à ce que le ou les objets viennent en butée contre les éléments 10 pour régler les longueurs des brins les uns par rapport aux autres ce qui est permis du fait du débrayage, ils peuvent ensuite être déroulés pour amener les objets à la hauteur désirée tout en conservant leur orientation initiale, ainsi que les positions des objets les uns par rapport aux autres.

On notera que dans le cas d'un alignement horizontal des points de fixation du ou des objets, c'est le carter 1 qui peut faire office de butée.

## Revendications

1. Dispositif de levage permettant de déplacer verticalement un ou plusieurs objets tout en conservant leur orientation et leur positionnement définis initialement, comprenant un arbre (2) mû en rotation par un moyen moteur (3) pour enrouler ou dérouler au moins deux brins (40, 41, 42) servant à la suspension du ou desdits objets (5, 6), ledit arbre (2) portant plusieurs modules d'enroulement (4), un pour chacun desdits brins (40, 41, 42), chacun desdits modules (4) comprenant un élément (44) recevant le brin enroulé (40, 41, 42), et étant lié audit arbre (2) au travers de moyens débrayables, ledit dispositif de levage étant **caractérisé en ce que** lesdits moyens débrayables sont définis par des moyens de friction qui assurent la liaison entre ledit arbre (2) et ledit élément (44) qui reçoit le brin enroulé, et qui sont débrayables sous l'effet d'une force de traction, lorsque celle-ci dépasse une valeur seuil.

2. Dispositif de levage selon la revendication 1, **caractérisé en ce que** chaque module d'enroulement (4) comprend un premier élément tubulaire (43) enfilé sur l'arbre (2) et solidaire en rotation de celui-ci, et coopérant avec un second élément tubulaire (44) en libre rotation sur ledit arbre (2) et servant de bobine d'enroulement au brin (40, 41, 42), les parties coopérantes desdits éléments tubulaires (43, 44) coopérant par friction sous l'action d'un moyen élastique (45) poussant l'un desdits éléments tubulaires (43, 44) en direction de l'autre.

3. Dispositif de levage selon la revendication 2, **caractérisé en ce que** le moyen élastique consiste en un ressort (45) dont la pression est réglable.

4. Dispositif de levage selon l'une quelconque des revendications précédentes, **caractérisé en ce que** chacun des brins (40, 41, 42) est associé à un moyen de butée (1, 10) de longueur prédéterminée, contre lequel l'objet (5, 6) vient en butée lors de l'enroulement.

## Claims

1. Lifting device permitting to vertically move one or several objects, while maintaining their initially defined orientation and positioning, including a driving shaft (2), which is driven in rotation by driving means (3), in order to wind up or unwind at least two strands (40, 41, 42) for hanging up said object or objects (5, 6), said driving shaft (2) carrying several winding-up modules (4), one for each one of said strands (40, 41, 42), each of said modules (4) including an element (44) receiving the wound-up strand (40, 41, 42) and connected to said shaft (2) through disconnectable means, wherein said disconnectable means are defined by friction means ensuring the connection between said shaft (2) and said element (44) receiving the wound-up strand, and which are disconnectable under the action of a pulling force when the latter exceeds a threshold value.

2. Lifting device according to claim 1, wherein each winding-up module (4) comprises a first tubular element (43) inserted onto the shaft (2) and integral in rotation with the latter, and co-operating with a second tubular element (44) freely rotating on said shaft (2) and acting as a driving reel for the strand (40, 41, 42), the co-operating portions of said tubular elements (43, 44) co-operating through friction under the action of elastic means (45) pushing one of said tubular elements (43, 44) towards the other one.

3. Lifting device according to claim 2, wherein the elastic means consists of a spring (45) the pressure of which is adjustable.

4. Lifting device according to any of the preceding claims, wherein each of the strands (40, 41, 42) is associated to stop means (1, 10) of a predetermined length against which the object (5, 6) abuts during winding-up.

## Patentansprüche

1. Hebevorrichtung, die es erlaubt, einen oder mehrere Gegenstände vertikal zu verschieben, unter Aufrechterhaltung ihrer ursprünglich definierten Ausrichtung und Positionierung, umfassend eine Antriebswelle (2), die durch ein Motormittel (3) in Drehung versetzt wird, um zumindest zwei Stränge (40, 41, 42), die zur Aufhängung des oder der Gegenstände (5, 6) dienen, auf- oder abzuwickeln, wobei die besagte Antriebswelle (2) mehrere Aufwickelmodule (4) trägt, jeweils ein für jedes der besagten Strang (40, 41, 42), wobei jedes der besagten Module (4) ein Bauteil (44) umfasst, das das aufgewickelte Strang (40, 41, 42) aufnimmt, und das mit der besagten Antriebswelle (2) durch auskuppelbare Mittel verbunden sei, wobei die besagte Hebevorrichtung **dadurch gekennzeichnet** sei, dass die besagten auskuppelbaren Mittel durch Reibmittel gebildet sind, die die Verbindung zwischen der besagten Antriebswelle (2) und dem besagten Bauteil (44), das das aufwickelte Strang aufnimmt, sichern, und die unter der Wirkung einer Zugkraft auskuppelbar sind, wenn diese einen Schwellenwert überschreitet.

2. Hebevorrichtung nach Anspruch 1, **dadurch gekennzeichnet, dass** jedes Aufwickelmodul (4) ein erstes röhrenförmiges Bauteil (43) umfasst, das auf die Antriebswelle (2) aufgesteckt und mit dieser selben fest in Drehung verbunden ist, und mit einem zweiten röhrenförmigen Bauteil (44) in freier Drehung auf der besagten Antriebswelle (2) zusammenwirkt und dem Strang (40, 41, 42) als Aufwickelspule dient, wobei die zusammenwirkenden Teile der besagten röhrenförmigen Bauteile (43, 44) durch Reibung unter der Wirkung eines elastischen Mittels (45), das das eine von den besagten röhrenförmigen Bauteilen (43, 44) in Richtung des anderen drückt, zusammenarbeiten.

3. Hebevorrichtung nach Anspruch 2, **dadurch gekennzeichnet, dass** das elastische Mittel aus einer Feder (45) besteht, deren Druck einstellbar ist.

4. Hebevorrichtung nach irgendeinem der vorgehenden Ansprüche, **dadurch gekennzeichnet, dass** jedes der Stränge (40, 41, 42) einem Anschlagmittel (1, 10) mit vorbestimmter Länge zugeordnet ist, gegen welches der Gegenstand (5, 6) beim Aufwickeln anschlägt.
